# EUROPÄISCHE PATENTSCHRIFT

(11) **EP 0 553 069 B1**
(45) Veröffentlichungstag und Bekanntmachung des Hinweises auf die Patenterteilung: **21.06.1995**
(21) Anmeldenummer: 93890004.0
(22) Anmeldetag: 12.01.1993
(51) Int. Cl.: F02F 7/00

(54) **Hubkolbenmaschine, insbesondere Brennkraftmaschine mit V-förmiger Anordnung der Zylinder oder Zylinderreihen**
V-type internal combustion piston engine
Moteur à combustion interne à pistons, les cylindres agencés en V

(30) Priorität: 24.01.1992 AT 119/92
(43) Veröffentlichungstag der Anmeldung: 28.07.1993
(73) Patentinhaber: AVL Gesellschaft für Verbrennungskraftmaschinen und Messtechnik mbH.Prof.Dr.Dr.h.c. Hans List, 8020 Graz (AT)
(72) Erfinder: Schiffbänker, Herbert, Dipl.-Ing., A-8010 Graz (AT); Hübl, Hanns-Peter, Dr., A-8055 Graz (AT)
(74) Vertreter: Krause, Walter, Dr. Dipl.-Ing.

(56) Entgegenhaltungen:
- DE-A- 2 432 569
- FR-A- 2 146 848
- GB-A- 2 167 492
- US-A- 2 752 896
- PATENT ABSTRACTS OF JAPAN vol. 10, no. 7585 (M-77) & JP-A-52 143 321 (NISSAN DIESEL KOGYO K.K.) 29. November 1977

## Beschreibung

Die Erfindung betrifft eine Hubkolbenmaschine, insbesondere Brennkraftmaschine mit V-förmiger Anordnung der Zylinder oder Zylinderreihen, mit Querschrauben zwischen Motorblock und den mit Hauptlagerhochschrauben am Motorblock befestigten Hauptlagerbügeln im Bereich einer Schürze des Motorblocks zur seitlichen Abstützung der Hauptlagerbügel, wobei der Motorblock im Bereich der Hauptlager zu beiden Seiten der in Richtung Motorhochachse weisenden Längsebene innerhalb der Schürze in Richtung der Ölwanne ausgebildete Verlängerungen der Hauptlagerwand aufweist, zwischen welchen die Hauptlagerbügel angebracht sind und die von den in den Hauptlagerbügeln sitzenden Querschrauben durchsetzt sind.

Bei derartigen Hubkolbenmaschinen ist infolge der zur Hoch- und damit Hauptverschraubungsrichtung der Hauptlagerbügel geneigt einwirkenden Lagerkräfte im allgemeinen eine seitliche Abstützung der Hauptlagerbügel notwendig. Aus diesem Grund sind bekannte Lagereinbindungen mit zusätzlichen Querschrauben zwischen Motorblock und Hauptlagerbügel versehen.

Es sind Hubkolbenmaschinen der eingangs genannten Art bekannt, deren Querverschraubung im Winkel von etwa 90° in Richtung zur Lagerhauptverschraubung ausgeführt sind, siehe z. B. FR-A 2 146 848 oder DE-OS 35 42 135. Die Verwendung von Querschrauben gestattet zwar eine gute seitliche Abstützung der Lagerkräfte, es tritt aber durch die steife Verbindung mit der Schürze des Motorblocks eine erhöhte Schwingungseinleitung in das Motorgehäuse ein, da die Geräuschanregung vornehmlich über den Weg Kolben - Pleuelstange - Kurbelwelle - Hauptlager - Schürze erfolgt. Insbesondere werden alle Schwingungen der Hauptlagerwände bzw. -bügel durch die steife seitliche Einbindung in die Schürze fast ungedämpft übertragen. Dies betrifft sowohl die Biege- und Torsionsschwingungen als auch die Ovalverformungen der Lagerbohrung selbst unter den Lagerkräften. Eine verstärkte Anregung der Schürze in Motorquerrichtung ist auch deswegen besonders nachteilig, da die an der Schürze befestigte Ölwanne in Art einer Fußpunkterregung mit angeregt wird. Die Ölwanne dominiert sogar oft die Gesamtabstrahlung von Verbrennungsmotoren; daher kann sich die Schürzen- und damit Ölwannenanregung auch auf die Stärke des Gesamtgeräusches auswirken.

Bei der FR-A 2 146 848 wird jeweils ein Lagerbügel über seitliche Verlängerungen der Hauptlagerwand, welche über Rippen mit der Schürze verbunden sind, abgestützt. Zusätzlich sind die seitlichen Verlängerungen im unteren Bereich über von als Zuganker dienende Querschrauben durchsetzte Stege mit der Schürze verbunden. Durch diese seitliche steife Einbindung in die Schürze werden alle Schwingungen der Hauptlagerwände bzw. -bügel in die Schürze fast ungedämpft übertragen.

Aufgabe der Erfindung ist, diese Nachteile zu vermeiden, und eine Hubkolbenmaschine zu schaffen, bei der die infolge der Verwendung der Querverschraubung verstärkte Schwingungsanregung der Schürze und die Mitanregung der Ölwanne vermieden werden.

Die erfindungsgemäße Lösung dieser Aufgabe besteht darin, daß die Schürze in einem zur Bildung einer Freistellung zwischen den Querschrauben und der Innenseite der Schürze dienendem Abstand von den Verlängerungen der Hauptlagerwand angeordnet ist und die Verlängerungen von der Schürze völlig freigestellt in Richtung Ölwanne auslaufen.

Vorzugsweise ist der Motorblock so gestaltet, daß die Schürze die Bohrungen der Querschrauben überdeckt und zum Bedienen der Querschrauben in der Schürze Öffnungen vorgesehen sind, die gegen Ölaustritt mit Verschlußdeckeln oder Verschlußschrauben od. dgl. öldicht verschließbar sind.

Für das Schwingungsverhalten ist es vorteilhaft, wenn zwischen der Schürze des Motorblocks und der Ölwanne zur zusätzlichen Versteifung der Schürze ein Leiterrahmen angeordnet ist.

Bei einer bevorzugten Ausführungsvariante ist vorgesehen, daß die Schürze oberhalb der Bohrungen der Querschrauben endet und durch einen abnehmbaren Teil über die Bohrungen der Querschrauben verlängert ist.

Dabei ist es günstig, wenn der abnehmbare Teil die Ölwanne ist, deren Wände schürzenartig in Richtung der Motorhochachse verlängert sind.

Eine andere sehr vorteilhafte Ausführungsvariante der Erfindung mit verkürzter Schürze besteht darin, daß der abnehmbare Teil ein in Richtung der Motorhochachse schürzenartig gestalteter Leiterrahmen ist, der zwischen der Schürze des Motorblocks und der Ölwanne vorgesehen ist.

Im folgenden wird die Erfindung anhand der in den Figuren dargestellten Ausführungsbeispiele für Brennkraftmaschinen näher erläutert. Es zeigen in schematischer Darstellung:
Fig. 1 eine Ausführungsform der Erfindung im Schnitt durch den Motorblock, ein Hauptlager und die Ölwanne,
Fig. 2 einen Schnitt nach der Linie II-II in Fig. 1,
Fig. 3 eine andere Ausführung der Erfindung,
Fig. 4 einen Schnitt nach der Linie IV-IV in Fig. 3,
Fig. 5 eine weitere Ausführungsform,
Fig. 6 einen Schnitt nach der Linie VI-VI in Fig. 5,
Fig. 7 eine andere nach der Erfindung mögliche Art der Ausführung und
Fig. 8 einen Schnitt nach der Linie VIII-VIII.

In den Darstellungen sind funktionsgleiche Teile mit gleichen Bezugszeichen bezeichnet.

Bei der erfindungsgemäßen Ausführung nach den Fig. 1 und 2 umfaßt die Brennkraftmaschine einen Motorblock 1, im Motorblock 1 hin- und hergehende Kolben 2, eine in den Hauptlagern 3 rotierende Kurbelwelle 4, zwischen Kolben 2 und Kurbelwelle 4 die Zylinderdruckkräfte übertragende Pleuelstangen 5, die Hauptlager 3 abstützende Hauptlagerbügel 6, die Hauptlagerhochschrauben 7 zur Aufnahme der Lagerkräfte in Hochverschraubungsrichtung Z, die Querschrauben 8 zur Aufnahme der geneigt einwirkenden Lagerkräfte sowie die an die Schürze 9 montierte Ölwanne 10. Weiters sind zwischen den Querschrauben 8 und der Innenseite 9' der Schürze 9 die Freistellungen 12 eingezeichnet.

Durch diese Freistellungen 12 wird eine mittel- und hochfrequenz wirksame Schwingungsisolation gegenüber der Schürze 9 und damit in weiterer Folge gegenüber der schallabstrahlenden Ölwanne 10 erreicht. Trotzdem ist eine seitliche Abstützung der Zylinderdruckkräfte und damit der seitlichen Hauptlagerkräfte gewährleistet. Zur Vermeidung dynamisch ungünstiger Kerbwirkungen im Freistellungsradius ist dieser festigkeitsmäßig sorgfältig auszubilden. Die Montage der Querschrauben 8 ist erfindungsgemäß über jeweils eine in der Schürzenwand 9 eingegossene Öffnung 15 möglich, welche gegen Ölaustritt mit Verschlußschrauben 13 od. dgl. öldicht verschlossen wird.

Die Schwingungsisolation ist besonders wirksam in Kombination mit einem in Fig. 3 und 4 dargestellten, zwischen Schürze 9 und Ölwanne 10 geschraubten Leiterrahmen 14 mit leitersprossenartigen Querstegen 14a unter den Hauptlagerbügeln 6 zwischen den in Motorlängsrichtung verlaufenden Leiterholmen 14b.

Fig. 5 und 6 zeigen eine Ausführungsform mit verkürzter, oberhalb der Bohrungen der Querschrauben 8 endenden Schürze 9; nach Demontage der mit nach oben verlängerten Wänden 10a ausgestatteten Ölwanne 10 ist eine Bedienung der Querschrauben möglich.

Auch bei der Ausführungsform der verkürzten Schürze 9 ist die Kombination mit einem Leiterrahmen 14 sehr vorteilhaft, wie in Fig. 7 und 8 dargestellt ist. Der Leiterrahmen 14 weist nach oben verlängerte Leiterrahmenwände 14c auf. Nach Demontage desselben ist eine Bedienung der Querschrauben möglich.

Die Erfindung ist ein wirksames Mittel, um die Schallemissionen von Hubkolbenmaschinen der eingangs erwähnten Art, vorzugsweise Brennkraftmaschinen, aber auch vorteilhaft bei Kompressoren, zu vermindern.

## Patentansprüche

1. Hubkolbenmaschine, insbesondere Brennkraftmaschine mit V-förmiger Anordnung der Zylinder oder Zylinderreihen, mit Querschrauben (8) zwischen Motorblock (1) und den mit Hauptlagerhochschrauben (7) am Motorblock (1) befestigten Hauptlagerbügeln (6) im Bereich einer Schürze (9) des Motorblocks (1) zur seitlichen Abstützung der Hauptlagerbügel (6), wobei der Motorblock (1) im Bereich der Hauptlager (3) zu beiden Seiten der in Richtung Motorhochachse (Z) weisenden Längsebene (16) innerhalb der Schürze (9) in Richtung der Ölwanne (10) ausgebildete Verlängerungen (11) der Hauptlagerwand aufweist, zwischen welchen die Hauptlagerbügel (6) angebracht sind und die von den in den Hauptlagerbügeln (6) sitzenden Querschrauben (8) durchsetzt sind, **dadurch gekennzeichnet**, daß die Schürze (9) in einem zur Bildung einer Freistellung (12) zwischen den Querschrauben (8) und der Innenseite (9') der Schürze (9) dienendem Abstand von den Verlängerungen (11) der Hauptlagerwand angeordnet ist und die Verlängerungen (11) von der Schürze (9) völlig freigestellt in Richtung Ölwanne (10) auslaufen.

2. Hubkolbenmaschine nach Anspruch 1, **dadurch gekennzeichnet**, daß die Schürze (9) die Bohrungen der Querschrauben überdeckt und zum Bedienen der Querschrauben (8) in der Schürze (9) Öffnungen (15) vorgesehen sind, die gegen Ölaustritt mit Verschlußschrauben (13) od.dgl. öldicht verschließbar sind.

3. Hubkolbenmaschine nach Anspruch 1 oder 2, **dadurch gekennzeichnet**, daß zwischen der Schürze (9) des Motorblokkes (1) und der Ölwanne (10) zur zusätzlichen Versteifung der Schürze (9) ein Leiterrahmen (14) angeordnet ist.

4. Hubkolbenmaschine nach Anspruch 1, **dadurch gekennzeichnet**, daß die Schürze (9) oberhalb der Bohrungen der Querschrauben (8) endet und durch einen abnehmbaren Teil über die Bohrungen der Querschrauben (8) verlängert ist.

5. Hubkolbenmaschine nach Anspruch 4, **dadurch gekennzeichnet**, daß der abnehmbare Teil die Ölwanne (10) ist, deren Wände schürzenartig in Richtung Motorhochachse (Z) verlängert sind.

6. Hubkolbenmaschine nach Anspruch 3 und 4, **dadurch gekennzeichnet**, daß der abnehmbare Teil ein in Richtung der Motorhochachse schürzenartig verlängerter Leiterrahmen (14) ist, der zwischen der Schürze (9) des Motorblocks (1) und der Ölwanne (10) vorgesehen ist.

## Claims

1. Reciprocating piston engine; in particular, an internal combustion engine with V-type arrangement of the cylinders or cylinder banks, with cross-bolts (8) between the engine block (1) and the main bearing caps (6) attached to the engine block (1) by means of vertical main bearing bolts (7), the said cross-bolts (8) serving as lateral supports of the main bearing caps (6) in the area of an apron (9) of the engine block (1), the said engine block (1) being provided with ribs (11) extending from the main bearing wall within the apron (9) towards the oil pan (10), i.e., in the area of the main bearings (3) on either side of the longitudinal plane (16) through the vertical axis (Z) of the engine, between which ribs (11) the main bearing caps (6) are located, and which ribs (11) are penetrated by the cross-bolts (8) sitting in the main bearing caps (6), **characterized in that** the apron (9) is located at a distance from the ribs (11) extending from the main bearing wall so that a clearance space (12) is formed between the cross-bolts (8) and the inside (9') of the apron (9), and the ribs (11) extend towards the oil pan (10) completely clear of the apron (9).

2. Reciprocating piston engine according to claim 1, **characterized in that** the apron (9) covers the bores of the cross-bolts (8), and openings (15) are provided in the apron (9) to give access to the cross-bolts (8), which openings (15) can be sealed so as to be oil-tight by means of screw plugs (13), etc.

3. Reciprocating piston engine according to claim 1 or 2, **characterized in that** a ladder frame (14) is located between the apron (9) of the engine block (1) and the oil pan (10) for additional bracing of the apron (9).

4. Reciprocating piston engine according to claim 1, **characterized in that** the apron (9) ends above the bores of the cross-bolts (8) and is extended beyond the bores of the cross-bolts (8) by means of a detachable part.

5. Reciprocating piston engine according to claim 4, **characterized in that** the detachable part is the oil pan (10) whose walls are extended in the direction of the vertical engine axis (Z) in the manner of an apron.

6. Reciprocating piston engine according to claims 3 and 4, **characterized in that** the detachable part is a ladder frame (14) extended in the direction of the vertical engine axis (Z) in the manner of an apron, which frame (14) is provided between the apron (9) of the engine block (1) and the oil pan (10).

## Revendications

1. Moteur à pistons linéaires, notamment moteur à combustion interne, comportant des cylindres ou des rangées de cylindres en V, avec des vis transversales (8) entre le bloc moteur (1) et les arceaux (6) des paliers principaux fixés par des vis verticales (7) au bloc moteur (1), au niveau d'une jupe (9) du bloc moteur (1), pour soutenir latéralement les arceaux (6) des paliers principaux, le bloc moteur (1) ayant, au niveau des paliers principaux (3), des deux côtés du plan longitudinal (16) dirigé dans la direction de l'axe vertical (z) du moteur, à l'intérieur de la Jupe (9), en direction du carter (10), des prolongements (11) pour la paroi des paliers principaux, et entre lesquels sont logés les arceaux (6) des paliers principaux, pour être traversés par des vis transversales (8) logées dans les arceaux (6) des paliers principaux, caractérisé en ce que la jupe (9) est montée à une distance des prolongements (11) de la paroi des paliers principaux, permettant de former un dégagement (12) entre les vis transversales (8) et le côté intérieur (9') de la jupe (9), et en ce que les prolongements (11) se terminent de manière totalement dégagée en direction du carter d'huile (10).

2. Moteur à pistons linéaires selon la revendication 1, caractérisé en ce que la jupe (9) recouvre les perçages des vis transversales et comporte les ouvertures (9) pour accéder aux vis transversales (8) de la jupe (9), ces ouvertures pouvant être fermées de manière étanche à l'huile pour éviter que l'huile ne sorte avec les vis de fermeture (13) ou analogue.

3. Moteur à pistons linéaires selon la revendication 1 ou 2, caractérisé en ce qu'entre la jupe (9) du bloc moteur (1) et le carter d'huile (10), se trouve un châssis de guidage (14) pour rigidifier en plus la jupe (9).

4. Moteur à pistons linéaires selon la revendication 1, caractérisé en ce que la jupe (9) se termine au-dessus des perçages des vis transversales (8) et est prolongée au-delà des perçages des vis transversales (8) par une partie amovible.

5. Moteur à pistons linéaires selon la revendication 4, caractérisé en ce que le partie amovible est le carter d'huile (10) dont les parois sont prolongées sous forme de jupes dans la direction de l'axe vertical (z) du moteur.

6. Moteur à pistons linéaires selon les revendications 3 ou 4, caractérisé en ce que la partie amovible est un châssis de guidage (14) prolongé en forme de jupe en direction de l'axe vertical du moteur, et qui est prévu entre la jupe (9) du bloc moteur (1) et le carter d'huile (10).
